# EUROPÄISCHE PATENTSCHRIFT

(11) **EP 4 108 986 B1**
(45) Veröffentlichungstag und Bekanntmachung des Hinweises auf die Patenterteilung: **17.12.2025**
(21) Anmeldenummer: 22180022.0
(22) Anmeldetag: 21.06.2022
(51) Int. Cl.: F23D 14/68, F23D 14/82, F23L 99/00

(54) **HEIZGERÄT, VERFAHREN ZU DESSEN BETRIEB UND VERWENDUNG EINER PARTIKELABSCHEIDEVORRICHTUNG**
HEATER, METHOD FOR ITS OPERATION AND USE OF A PARTICLE SEPARATOR
APPAREIL DE CHAUFFAGE, SON PROCÉDÉ DE FONCTIONNEMENT ET UTILISATION D'UN DISPOSITIF DE SÉPARATION DE PARTICULES

(30) Priorität: 23.06.2021 DE 102021116212
(43) Veröffentlichungstag der Anmeldung: 28.12.2022
(73) Patentinhaber: Vaillant GmbH, 42859 Remscheid NRW (DE)
(72) Erfinder: Wagner, Mark, 42929 Wermelskirchen (DE); Schweitzer-de Bortoli, Stefan, 41470 Neuss (DE); Richter, Klaus, 42855 Remscheid (DE); Schmerbeck, Ulf, 45525 Hattingen (DE); Hopf, Matthias, 42855 Remscheid (DE); Demandewicz, Ulrich, 42857 Remscheid (DE); Kipp, Andreas, 45144 Essen (DE); Reinert, Andreas, 58455 Witten (DE)
(74) Vertreter: Popp, Carsten

(56) Entgegenhaltungen:
- AT-B- 178 404
- US-A1- 2005 042 560
- US-A1- 2006 102 733
- US-A1- 2014 237 959

## Beschreibung

Die vorliegende Erfindung betrifft ein Heizgerät, zumindest umfassend einen Brenner mit einer Verbrennungsluftzufuhr und einer Brennstoffzufuhr. Insbesondere betrifft die Erfindung das Gebiet der Brennwertheizgeräte. Weiter wird ein Verfahren zum Betrieb eines Heizgerätes vorgeschlagen, sowie eine vorteilhafte Verwendung einer Partikelabscheidevorrichtung bei einem Heizgerät.

Brennwertheizgeräte dienen insbesondere der Warmwasserheizung, wobei die bei der Verbrennung erzeugte Energie nahezu vollständig umgesetzt wird. So wird insbesondere das bei der Verbrennung entstehende Abgas weitestgehend abgekühlt und durch einen Kondensationswärmetauscher die darin enthaltene Wärme vollständig für die Aufheizung des Wassers genutzt. Für eine solche Verbrennung können unterschiedliche Brennstoffarten eingesetzt werden, wobei ein zunehmender Anteil von Wasserstoff bzw. sogar reiner Wasserstoff für die Verbrennung zum Einsatz gelangen kann.

Während des Betriebes eines solchen Heizgerätes können sogenannte Flammenrückschläge auftreten, wobei die Flammenfront, die üblicherweise in dem Brennraum ausgebildet wird, sich entlang der Brennstoffzufuhr entgegen der Strömungsrichtung ausbreitet. Es ist offensichtlich, dass eine solche unkontrollierte, außerhalb des Brennraums stattfindende Verbrennung bzw. Explosion gefährlich und zu vermeiden ist.

Als eine hierfür sinnvolle Sicherheitsmaßnahme wird im Bereich der Verbrennungsluft- und/oder Brennstoffzufuhr eine sogenannte Flammsperre eingebaut, die die Ausbreitung der Flammenfront über dieses Bauteil hinaus vermeiden soll. Für derartige Flammsperren kommen insbesondere poröse und/oder eine Vielzahl von Kanälen aufweisende Körper in Betracht. Für die Herstellung solcher Flammsperren können Sinterpulver, Metalllagen etc. eingesetzt werden. Was die Flammensperren gemein haben, ist, dass sie den Strömungsquerschnitt massiv reduzieren und damit einen Zutritt von Verbrennungsluft und/oder Brennstoff nur durch Mikrokanäle bzw. Mikroporen zulassen.

Die Wartung einer solchen Flammsperre kann aufwändig sein, insbesondere, wenn diese häufig durchgeführt werden muss. Der Grund hierfür kann ein unerwünscht hoher Druckverlust über die Flammsperre sein, sodass ggf. eine exakte Dosierung bzw. Zuführung des Verbrennungsluft-Brennstoff-Gemischs nicht immer eingehalten werden kann.

Die US 2005/042560 A1 und die US 2006/102733 A1 schlagen zudem Filteranordnungen für die zugeführte Umgebungsluft vor. Die US 2005/042560 A1 offenbart die Merkmale des Oberbegriffs des ersten Anspruchs. Die AT 178404B offenbart eine Brennkraftmaschine mit einer Filterapparatur zur Abscheidung fester Partikel aus der Zuluft. Die Filterapparatur weist einen lonisator und einen nachgeschalteten elektrostatischen Filter auf.

Hiervon ausgehend, ist es Aufgabe der vorliegenden Erfindung, die mit Bezug auf den Stand der Technik geschilderten Probleme zumindest teilweise zu lösen. Insbesondere soll ein Heizgerät angegeben werden, welches mit einfachen konstruktiven Maßnahmen einen Dauerbetrieb mit erhöhter Sicherheit realisiert. Darüber hinaus sollen der Betrieb sowie das Heizgerät wartungsfreundlicher werden. Zudem wäre wünschenswert, wenn die Verbesserung ohne Weiteres in bekannte Konstruktionen von Heizgeräten integriert werden kann.

Diese Aufgaben werden gelöst mit einem Heizgerät gemäß den Merkmalen des Patentanspruchs 1, einem Verfahren zum Betreiben eines Heizgerätes gemäß Patentanspruch 9 und/oder eine Verwendung einer Partikelabscheidevorrichtung gemäß den Merkmalen des Patentanspruchs 10. Weitere vorteilhafte Ausgestaltungen sind in den abhängigen Patentansprüchen angegeben. Die in den Patentansprüchen genannten Merkmale können in beliebiger, technologisch sinnvoller Weise miteinander kombiniert werden und weitere Ausführungsvarianten der Erfindung aufzeigen. Die Beschreibung, insbesondere im Zusammenhang mit den Figuren, erläutert die Merkmale der Erfindung und gibt weitere Ausführungsbeispiele an.

Hierzu trägt ein Heizgerät bei, welches zumindest einen Brenner mit einer Verbrennungsluftzufuhr und eine Brennstoffzufuhr umfasst. Bei dem Heizgerät handelt es sich insbesondere um ein sogenanntes Brennwertheizgerät. Das Heizgerät ist insbesondere zur immobilen bzw. eigenständigen Aufstellung ausgeführt, also insbesondere kein (im Betrieb) in einem Fahrzeug mitbewegtes Objekt. Die Verbrennungsluftzufuhr kann insbesondere nach Art einer Kanalführung bzw. Leitungsanordnung ausgeführt sein, die sich letztendlich bis hin zu dem Brenner bzw. Brennraum erstreckt. Die Brennstoffzufuhr kann ebenfalls nach Art eines Kanals oder einer Leitung ausgeführt sein, die bis zum Brenner führt. Es ist möglich, dass eine Verbrennungsluftzufuhr und Brennstoffzufuhr zumindest teilweise eine gemeinsame Gemischleitung bilden. Üblicherweise ist eine Mischeinheit bzw. ein Gasventil vorgesehen, mit dem der Brennstoff der zugeführten Verbrennungsluftzufuhr beigemengt werden kann.

Hinsichtlich der Brennstoffzufuhr ist grundsätzlich möglich, dass der Brennstoff in fester, flüssiger oder gasförmiger Form zugeführt wird. Im vorliegenden Fall handelt es sich insbesondere um einen gasförmigen Brennstoff, wobei dieser ggf. anteilig oder vollständig mit Wasserstoff ausgeführt ist.

Die Verbrennungsluftzufuhr ist zumeist so gestaltet, dass diese einen Eintritt umfasst, der mit der Umgebungsluft des Heizgerätes zusammenwirken kann. Dieser Eintritt kann innerhalb eines Gehäuses des Heizgerätes und/oder direkt an dem Gehäuse des Heizgerätes positioniert sein. Mit anderen Worten bedeutet dies insbesondere, dass als Verbrennungsluft Umgebungsluft verwendet wird. Es ist bevorzugt, dass die Verbrennungsluft kein (vom Brenner zurückgeführtes) Abgas (signifikanten Umfangs) enthält. Es ist bevorzugt, dass die Verbrennungsluftzufuhr nicht Teil einer Abgasrückführungsleitung ist. Es ist bevorzugt, dass die Verbrennungsluftzufuhr so gestaltet oder ausgelegt ist, dass die darüber bereitgestellte Verbrennungsluft überwiegend bzw. (fast) vollständig dem Brenner zugeführt (und mit verbrannt) wird. Da derartige Heizgeräte zumeist in Lagerräumen, Kellerräumen etc. angeordnet sind, besteht das Risiko, dass über diese Umgebungsluft auch ein erheblicher Anteil von Stäuben, Verschmutzungen oder ähnliche Partikel angesaugt und hin zum Brenner bewegt werden.

Vor dem Brenner und in bzw. an der Verbrennungsluftzufuhr ist mindestens eine Flammsperre vorgesehen. Insbesondere mit dem Ziel, die aus der Umgebung gesaugten Partikel bzw. Stäube zu entfernen und damit die Poren bzw. Mikrokanäle der Flammsperren nicht vorzeitig zu verstopfen, ist der Verbrennungsluftzufuhr mindestens eine Partikelabscheidevorrichtung zugeordnet, welche Partikel aus einer Strömung der Verbrennungsluft entfernen kann. In vielen Fällen wird es als ausreichend angesehen, dass eine einzelne Partikelabscheidevorrichtung für das Heizgerät vorgesehen ist. Es ist aber auch möglich, dass ein Heizgerät mit mehreren, ggf. sogar unterschiedlichen Partikelabscheidevorrichtungen ausführt ist. Zu den Ausführungsformen der Partikelabscheidevorrichtung wird nachfolgend im Einzelnen noch eingegangen.

Eine solche Partikelabscheidevorrichtung kann in der Verbrennungsluftzufuhr (oder sogar in der gemeinsamen Gemischleitung) positioniert sein. Es ist möglich, dass eine Partikelabscheidevorrichtung am bzw. im Eintritt der Verbrennungsluftzufuhr positioniert ist. Es ist möglich, dass die Partikelabscheidevorrichtung beabstandet von dem Eintritt der Verbrennungsluftzufuhr, aber in bzw. an einem Gehäuse des Heizgeräts positioniert ist. Die Partikelabscheidevorrichtung ist insbesondere so vorgesehen, dass ein Großteil der dem Brenner zugeführten Verbrennungsluft diese Partikelabscheidevorrichtung passiert, bzw. durchströmt. Es ist möglich, dass die gesamte Verbrennungsluftströmung mindestens eine Partikelabscheidevorrichtung durchströmt. Die Partikelabscheidevorrichtung kann derart ausgeführt sein, dass sie (schwebende bzw. mitgerissene) Partikel der angesaugten Verbrennungsluftströmung abscheiden bzw. aus der Strömung entfernen kann. Bevorzugt ist, dass beispielsweise Partikel mit einem Partikeldurchmesser kleiner 150 µm [Mikrometer], insbesondere im Bereich von 10 bis 100 µm, und bevorzugt zu einem Anteil von mindestens 60 % aus der Verbrennungsluftströmung entfernt werden.

Die mindestens eine Partikelabscheidevorrichtung kann an und/oder in der Verbrennungsluftzufuhr angeordnet sein. Die Partikelabscheidevorrichtung kann sich insoweit auch auf Wandungen bzw. Wandabschnitte oder Kavitäten der Verbrennungsluftzufuhr erstrecken. Es ist möglich, dass die Partikelabscheidevorrichtung in der Verbrennungsluftzufuhr (zumindest teilweise) integriert ausgeführt ist. Es ist möglich, dass eine Partikelabscheidevorrichtung nach Art eines separaten Bauteil-Sets an bzw. in die Verbrennungsluftzufuhr montierbar ist.

Die mindestens eine Partikelabscheidevorrichtung umfasst wenigstens eine elektrische Partikelaufladeapparatur. Es ist möglich, dass eine solche Partikelabscheidevorrichtung einen sogenannten Elektrofilter umfasst. Insbesondere ist vorgesehen, dass die elektrische Partikelaufladeapparatur eine Sprühelektrode umfasst, die geeignet ist, ein elektrisches Feld zu bilden, mit dem Staubteilchen in der Verbrennungsluft elektrisch aufgeladen werden können. Die damit aufgeladenen Staubpartikel können dann durch die Einwirkung der elektrischen Kraft (Coulombsches Gesetz) eines anliegenden Gleichspannungsfeldes quer zur Strömungsrichtung der Verbrennungsluft zu einer vorgegebenen Niederschlagselektrode wandern, wo sie ihre elektrische Ladung abgeben. Nachdem die Teilchen dann ihre elektrische Ladung abgegeben haben, werden sie durch Haltekräfte bzw. Haftkräfte gebunden, die im Wesentlichen durch das elektrische Feld bestimmt werden.

Es ist möglich, eine solche "aktive statische Ladung" in einem Bereich auszubilden, der dem Eintritt der Verbrennungsluft in das Gehäuse des Heizgerätes nahe ist. Die Partikelaufladeapparatur ist insbesondere zum statischen Aufladen von Staubpartikeln eingerichtet, wobei dort gleichzeitig bevorzugt auch die Partikel abgelagert bzw. gesammelt werden.

Die mindestens eine Partikelabscheidevorrichtung umfasst zusätzlich oder alternativ wenigstens eine passiv elektrisch geladene Oberfläche. Eine passiv elektrisch geladene Oberfläche ist insbesondere so ausgeführt, dass diese für eine elektrostatische Aufladung von Partikeln der Verbrennungsluft geeignet ist, insbesondere aufgrund des Vorbeiströmens. Die Oberfläche kann hierfür geeignete Materialien, Oberflächeneigenschaften etc. aufweisen. Insbesondere ist möglich, dass die passiv elektrisch geladene Oberfläche Mikrofasern umfasst. Die Mikrofasern können synthetische Fasern sein, beispielsweise gebildet mit Nylon und/oder Polyester.

Grundsätzlich können alle von der Verbrennungsluft um- bzw. beströmten Flächen im Inneren des Heizgerätes bzw. dessen Gehäuse mit solchen passiv elektrisch geladenen Oberflächen ausgeführt sein. Es ist möglich, bestehende Wandungen mit einer solchen Oberfläche zu verkleiden, es ist aber auch möglich, derartige passiv elektrisch geladene Oberflächen neu im Gehäuse des Heizgerätes aufzuhängen bzw. anzuordnen. Es ist beispielsweise möglich, eine Art Vorhang mit einer solchen passiv elektrisch geladenen Oberfläche zu bilden, insbesondere im Bereich des Eintritts der Verbrennungsluft in das Heizgerätgehäuse. Es ist ebenso möglich, beispielsweise Seitenbereiche des Heizgerätgehäuses, wo sich derzeit Dämmmatten befinden, mit entsprechenden passiv elektrisch geladenen Oberflächen auszuführen. Ebenso ist möglich, äußere Oberflächen des Wärmetauschers und/oder eines Ausdehnungsgefäßes und/oder weiterer Bauteile im Bereich des Eintritts der Verbrennungsluft in das Gehäuse mit entsprechenden passiv elektrisch geladenen Oberflächen auszuführen.

Bevorzugt findet die Erfindung Anwendung bei einem Heizgerät, bei dem vor dem Brenner in der Verbrennungsluftzufuhr mindestens eine Flammsperre vorgesehen ist, der von der mindesten einen Partikelabscheidevorrichtung behandelte Verbrennungsluft zuführbar ist. Folglich ist auf diese Weise möglich, dass der Verbrennungsluft zunächst Partikel entnommen werden und erst anschließend die Flammensperre von der Verbrennungsluft durchströmt wird.

Einem weiteren Aspekt der Erfindung folgend, wird ein Verfahren zum Betreiben eines Heizgerätes vorgeschlagen, umfassend zumindest die folgenden Schritte:
a) Zuführen von wenigstens teilweise Partikel aufweisende Verbrennungsluft zu einem Heizgerät;
b) wenigstens teilweises Entfernen der Partikel aus der Verbrennungsluft mittels wenigstens einer elektrischen Partikelaufladeapparatur und/oder wenigstens einer passiv elektrisch geladenen Oberfläche;
c) Verbrennen eines Gemisches aus Brennstoff und Verbrennungsluft,
wobei die Verbrennungsluft nach Schritt b) und vor Schritt c) durch wenigstens eine Flammsperre hindurchgeführt wird.

Die Erläuterungen zum Heizgerät und den funktionalen und strukturellen Merkmalen der Partikelabscheidevorrichtung können gleichermaßen zur Beschreibung dieses Verfahrens zum Betreiben des Heizgerätes herangezogen werden. Insbesondere realisiert die Partikelabscheidevorrichtung in der installierten Bauform kontinuierlich im Betrieb des Heizgerätes die Verfahrensschritte a) bis c).

Schritt a) umfasst insbesondere das Ansaugen von Umgebungsluft im Umfeld des Heizgerätes. Hierfür kann das Heizgerät mit einem Gebläse oder dergleichen ausgeführt sein. Die Verbrennungsluft bzw. Umgebungsluft umfasst dabei regelmäßig Partikel wie Stäube, Abgaspartikel etc., die hier mit angesaugt werden.

Schritt b) wird mittels einer der hier vorgestellten Partikelabscheidevorrichtungen ausgeführt werden. Die so zumindest teilweise von Partikeln gereinigte Verbrennungsluft wird dann gemeinsam mit dem Brennstoff dem Heizgerät zugeführt, sodass dieses brennbare Gemisch dann in der Brennerkammer verbrannt wird.

Hierbei ist das Verfahren so ausgeführt, dass die Verbrennungsluft nach Schritt b) und vor Schritt c) durch wenigstens eine Flammsperre hindurchgeführt wird. Damit trägt Schritt b) dazu bei, dass die Flammsperre sich nicht bzw. deutlich später als nach dem Stand der Technik zusetzt, was zu einer verbesserten Wartungsfreundlichkeit führt.

Gemäß einem weiteren Aspekt wird schließlich die Verwendung einer Partikelabscheidevorrichtung umfassend wenigstens eine elektrische Partikelaufladeapparatur und/oder wenigstens eine passiv elektrisch geladene Oberfläche zur Verminderung der Partikelbeladung eines Verbrennungsluftstromes eines Heizgerätes vorgeschlagen, insbesondere zur Verbesserung der Funktionstüchtigkeit einer Flammsperre des Heizgerätes. Die Erläuterungen zum Heizgerät können auch zur Charakterisierung der Verwendung der Partikelabscheidevorrichtung herangezogen werden und umgekehrt.

Die Erfindung sowie das technische Umfeld werden nachfolgend anhand der Figuren weiter erläutert. Es ist darauf hinzuweisen, dass die Figuren Ausführungsbeispiele zeigen, auf die die Erfindung nicht beschränkt sein soll. Die einzelnen Merkmale aus den Figuren können extrahiert und mit weiteren Erläuterungen der allgemeinen Beschreibung bzw. Aspekten anderer Figuren kombiniert werden, soweit das hier nicht explizit ausgeschlossen ist. Insbesondere sind nicht mit Bezugszeichen versehene Komponenten für die Beschreibung der Erfindung von untergeordneter oder gar zu vernachlässigender Bedeutung. Gleiche Sachverhalte sind in den Figuren mit gleichem Bezugszeichen versehen, so dass deren Erläuterungen von anderen Figurenbeschreibungen herangezogen werden können, auch wenn diese nicht (nochmals) erläutert wurden. Die Figuren sind schematisch und zeigen Folgendes:
- Fig. 1:: ein Heizgerät mit einer ersten Ausführungsform einer Partikelabscheidevorrichtung,
- Fig. 2:: ein Ausführungsbeispiel einer Partikelabscheidevorrichtung mit einer elektrischen Partikelaufladeapparatur, und
- Fig. 3:: ein Ausführungsbeispiel einer Partikelabscheidevorrichtung mit wenigstens einer passiv elektrisch geladenen Oberfläche.

Fig. 1 zeigt schematisch den (inneren) Aufbau eines Heizgerätes 1, welches üblicherweise von einem Gehäuse 12 gekapselt ist, wobei in dem darin liegenden Gehäuseinnenraum 22 diverse Komponenten des Heizgerätes 1 angeordnet sind. Oben kann beispielsweise eine Abgasleitung 21 aus dem Gehäuse 12 hinausgeführt werden, wobei im Umgebungsbereich dieser Abgasleitung 21 mindestens eine Eintrittsmöglichkeit für die außerhalb des Gehäuses 12 befindliche Umgebungsluft (Verbrennungsluft) vorgesehen sein kann. Wie anhand der Pfeile (auch in den nachfolgenden Figuren einen Strömungspfad 19 grob veranschaulichend) dargestellt, kann die Umgebungs- bzw. Verbrennungsluft dort in das Gehäuse 12 eintreten, wobei sie dort beispielsweise unmittelbar durch verschiedene oder mehrere Partikelabscheidevorrichtungen 5 vorgefiltert werden kann. Hier können insbesondere mechanische Filter 6 vorgesehen sein.

Die Verbrennungsluft strömt dann entlang des angedeuteten Strömungspfades 19 weiter im Gehäuseinnenraum 22 zum Eintritt 15 der Verbrennungsluftzufuhr 3. Auch an diesem Eintritt 15 kann (alternativ oder kumulativ) eine Partikelabscheidevorrichtung 5 vorgesehen sein. Danach strömt die Verbrennungsluft innen durch die Verbrennungsluftzufuhr 3, die hier nach Art eines Schalldämpfers bzw. "Silencers" ausgeführt ist. Dann erreicht diese Verbrennungsluft eine Mischeinheit 14, der auch die Brennstoffzufuhr 4 zugeordnet ist. In der Mischeinheit 14 wird folglich der Brennstoff der Verbrennungsluft in einem vorgegebenen Verhältnis beigemengt und dann gemeinsam zum zentralen Abschnitt des Wärmetauschers 13 geführt, wo einerseits eine Flammsperre 11 sowie dahinterliegend ein Brenner 2 positioniert ist. In dem hier gezeigten Ausführungsbeispiel ist eine weitere Partikelabscheidevorrichtung 5 in der gemeinsamen Gemischleitung stromabwärts der Mischeinheit 14 innenliegend vorgesehen. Für diesen Strömungspfad 19 der Verbrennungsluft kann ein (hier nur verdeckt abgebildetes) Gebläse vorgesehen sein, mit dem die Umgebungsluft angesaugt, durch die Verbrennungsluftzufuhr 3 bewegt und dem Brenner 2 zugeführt wird.

Grundsätzlich ist möglich, die hier offenbarten Partikelabscheidevorrichtungen an denselben oder ähnlichen Positionen, wie hier veranschaulicht, vorzusehen.

Fig. 2 veranschaulicht ein Ausführungsbeispiel einer Partikelabscheidevorrichtung 5, wobei diese mit einer elektrischen Partikelaufladeapparatur 9 ausgeführt ist. Diese ist mit einer elektrischen Spannungsquelle 20 verbunden und so positioniert bzw. eingerichtet, dass diese die dort vorbeiströmende Umgebungsluft bzw. darin enthaltene Partikel 23 elektrisch aufladen kann. Die so elektrisch aufgeladenen (Staub-)Partikel 23 können dann an einer entsprechenden Abscheidefläche bzw. Abscheideelektrode eingefangen werden.

Fig. 3 zeigt beispielhaft, dass passiv elektrisch geladene Oberflächen 10 eine Partikelabscheidevorrichtung 5 im Inneren des Gehäuses 12 bilden. So strömt die Verbrennungsluft zunächst wieder durch das Gehäuse 12 ein (siehe Pfeil bzw. Strömungspfad 19) und strömt dann auf Oberflächen des Wärmetauschers 13, der Verbrennungsluftzufuhr 3 und/oder Begrenzungswänden des Gehäuses 12, wo überall passiv elektrisch geladene Oberflächen 10 vorgesehen sein können. Es ist auch möglich, oben an dem Gehäuse 12 eine Art Vorhang aus (beweglichen, lappenartigen) passiv elektrisch geladenen Oberflächen 10 vorzusehen, die die eintretende Strömung passieren muss.

Damit wurde offenbart, wie die mit Bezug auf den Stand der Technik geschilderten Probleme zumindest teilweise gelöst wurden. Insbesondere wurde ein Heizgerät beschrieben, welches mit einfachen konstruktiven Maßnahmen einen Dauerbetrieb mit erhöhter Sicherheit realisiert. Darüber hinaus sind der Betrieb sowie das Heizgerät selbst nun wartungsfreundlicher. Zudem wurden Maßnahmen angegeben, die einfach in bekannte Konstruktionen von Heizgeräten integriert werden können.

## Patentansprüche

1. Heizgerät (1), zumindest umfassend einen Brenner (2) mit einer Verbrennungsluftzufuhr (3) und einer Brennstoffzufuhr (4), wobei vor dem Brenner (2) an oder in der Verbrennungsluftzufuhr (3) mindestens eine Flammsperre (11) vorgesehen ist, und wobei der Verbrennungsluftzufuhr (3) mindestens eine Partikelabscheidevorrichtung (5) zugeordnet ist, welche Partikel (23) aus einer Strömung der Verbrennungsluft vor Erreichen der mindestens einen Flammsperre (11) entfernen kann, **dadurch gekennzeichnet, dass** die mindestens eine Partikelabscheidevorrichtung wenigstens eine elektrische Partikelaufladeapparatur (9) und/oder eine passiv elektrisch geladene Oberfläche (10) umfasst.

2. Heizgerät (1) nach Anspruch 1, **dadurch gekennzeichnet, dass** die mindestens eine Partikelabscheidevorrichtung (5) an oder in der Verbrennungsluftzufuhr (3) angeordnet ist.

3. Heizgerät (1) nach einem der vorhergehenden Ansprüche, **dadurch gekennzeichnet, dass** die elektrische Partikelaufladeapparatur (9) eine Sprühelektrode umfasst, die geeignet ist, ein elektrisches Feld zu bilden, mit dem Staubteilchen in der Verbrennungsluft elektrisch aufgeladen werden können..

4. Heizgerät (1) nach Anspruch 3, **dadurch gekennzeichnet, dass** die aufgeladenen Staubteilchen durch die Einwirkung der elektrischen Kraft eines anliegenden Gleichspannungsfeldes quer zur Strömungsrichtung der Verbrennungsluft zu einer vorgegebenen Niederschlagselektrode wandern, wo sie ihre elektrische Ladung abgeben..

5. Heizgerät (1) nach einem der vorhergehenden Ansprüche, **dadurch gekennzeichnet, dass** die die passiv elektrisch geladene Oberfläche (10) Mikrofasern umfasst.

6. Heizgerät (1) nach dem vorhergehenden Anspruch, **dadurch gekennzeichnet, dass** die Mikrofasern synthetische Fasern sind, insbesondere gebildet mit Nylon und/oder Polyester.

7. Heizgerät (1) nach einem der vorhergehenden Ansprüche, **dadurch gekennzeichnet, dass** die passiv elektrisch geladene Oberfläche (10) an einem Element der folgenden Gruppe vorgesehen ist: eine von der Verbrennungsluft um- bzw. beströmte Fläche im Inneren des Heizgerätes (1), ein im Heizgerät (1) aufgehängter Vorhang, eine äußere Oberfläche eines Wärmetauschers (13) des Heizgerätes (1), eine äußere Oberfläche eines Ausdehnungsgefäßes des Heizgerätes (1), eines Bauteils im Bereich des Eintritts (15) der Verbrennungsluft in das Gehäuse (12).

8. Heizgerät (1) nach einem der vorhergehenden Ansprüche, **dadurch gekennzeichnet, dass** vor dem Brenner (2) in der Verbrennungsluftzufuhr (3) mindestens eine Flammsperre (11) vorgesehen ist, der von der mindestens einen Partikelabscheidevorrichtung (5) behandelte Verbrennungsluft zuführbar ist.

9. Verfahren zum Betreiben eines Heizgerätes (1), umfassend zumindest die folgenden Schritte:
a) Zuführen von wenigstens teilweise Partikel (23) aufweisende Verbrennungsluft zu einem Heizgerät,
b) wenigstens teilweises Entfernen der Partikel (23) aus der Verbrennungsluft mittels wenigstens einer elektrischen Partikelaufladeapparatur (9) und/oder wenigstens einer passiv elektrisch geladenen Oberfläche (10),
c) Verbrennen eines Gemisches aus Brennstoff und Verbrennungsluft, wobei die Verbrennungsluft nach Schritt b) und vor Schritt c) durch eine Flammsperre (11) geführt wird.

10. Verwendung einer Partikelabscheidevorrichtung (5) umfassend wenigstens eine elektrische Partikelaufladeapparatur (9) und/oder wenigstens eine passiv elektrisch geladene Oberfläche (10) zur Verminderung der Partikelbeladung eines Verbrennungsluftstromes eines Heizgerätes (1) zur Verbesserung der Funktionstüchtigkeit einer Flammsperre (11) des Heizgerätes (1).

## Claims

1. Heating appliance (1), comprising at least a burner (2) with a combustion air supply (3) and a fuel supply (4), wherein at least one flame arrestor (11) is provided upstream of the burner (2) on or in the combustion air supply (3), and wherein the combustion air supply (3) is assigned at least one particle separation device (5) is associated with the combustion air supply (3), which can remove particles (23) from a flow of combustion air before they reach the at least one flame arrestor (11), **characterised in that** the at least one particle separation device comprises at least one electrical particle charging apparatus (9) and/or a passively electrically charged surface (10).

2. Heating appliance (1) according to claim 1, **characterised in that** the at least one particle separation device (5) is arranged on or in the combustion air supply (3).

3. Heating appliance (1) according to one of the preceding claims, **characterised in that** the electrical particle charging apparatus (9) comprises a spray electrode which is suitable for forming an electric field with which dust particles in the combustion air can be electrically charged.

4. Heating appliance (1) according to claim 3, **characterised in that** the charged dust particles migrate transversely to the direction of flow of the combustion air to a predetermined precipitation electrode under the influence of the electric force of an applied DC voltage field, where they release their electric charge.

5. Heating appliance (1) according to one of the preceding claims, **characterised in that** the passively electrically charged surface (10) comprises microfibres.

6. Heating appliance (1) according to the preceding claim, **characterised in that** the microfibres are synthetic fibres, in particular formed from nylon and/or polyester.

7. Heating appliance (1) according to one of the preceding claims, **characterised in that** the passively electrically charged surface (10) is provided on an element from the following group: a surface inside the heating appliance (1) surrounded or flowed around by combustion air, a curtain suspended in the heating appliance (1), an outer surface of a heat exchanger (13) of the heating appliance (1), an outer surface of an expansion vessel of the heating appliance (1), a component in the area of the combustion air inlet (15) into the housing (12).

8. Heating appliance (1) according to one of the preceding claims, **characterised in that** at least one flame arrester (11) is provided in front of the burner (2) in the combustion air supply (3), to which the combustion air treated by the at least one particle separation device (5) can be supplied.

9. Method for operating a heating appliance (1), comprising at least the following steps:
a) supplying combustion air containing at least partially particles (23) to a heating appliance
b) at least partially removing the particles (23) from the combustion air by means of at least one electrical particle charging apparatus (9) and/or at least one passively electrically charged surface (10),
c) burning a mixture of fuel and combustion air, wherein the combustion air is passed through a flame arrester (11) after step b) and before step c).

10. Use of a particle separation device (5 ) comprising at least one electrical particle charging apparatus (9) and/or at least one passively electrically charged surface (10) to reduce the particle load of a combustion air flow of a heating appliance (1) in order to improve the functionality of a flame arrestor (11) of the heating appliance (1).

## Revendications

1. Appareil de chauffage (1), comprenant au moins un brûleur (2) avec une alimentation en air de combustion (3) et une alimentation en combustible (4), dans lequel au moins un pare-flammes (11) est prévu devant le brûleur (2) sur ou dans l'alimentation en air de combustion (3), et dans lequel au moins un dispositif de séparation de particules (5) est associé à l'alimentation en air de combustion (3), lequel peut éliminer des particules (23) d'un flux de l'air de combustion avant qu'elles atteignent l'au moins un pare-flammes (11), **caractérisé en ce que** l'au moins un dispositif de séparation de particules comprend au moins un appareil de charge électrique de particules (9) et/ou une surface chargée électriquement de manière passive (10).

2. Appareil de chauffage (1) selon la revendication 1, **caractérisé en ce que** le dispositif de séparation de particules (5) est disposé sur ou dans l'alimentation en air de combustion (3).

3. Appareil de chauffage (1) selon l'une quelconque des revendications précédentes, **caractérisé en ce que** l'appareil de charge électrique de particules (9) comprend une électrode de pulvérisation qui est adaptée pour former un champ électrique avec lequel des particules de poussière dans l'air de combustion peuvent être chargées électriquement.

4. Appareil de chauffage (1) selon la revendication 3, **caractérisé en ce que** les particules de poussière chargées migrent, sous l'effet de la force électrique d'un champ de tension continue appliqué, transversalement à la direction d'écoulement de l'air de combustion vers une électrode de précipitation prédéfinie, où elles libèrent leur charge électrique.

5. Appareil de chauffage (1) selon l'une quelconque des revendications précédentes, **caractérisé en ce que** la surface chargée électriquement de manière passive (10) comprend des microfibres.

6. Appareil de chauffage (1) selon la revendication précédente, **caractérisé en ce que** les microfibres sont des fibres synthétiques, en particulier formées de nylon et/ou de polyester.

7. Appareil de chauffage (1) selon l'une quelconque des revendications précédentes, **caractérisé en ce que** la surface chargée électriquement de manière passive (10) est prévue sur un élément du groupe suivant : une surface à l'intérieur de l'appareil de chauffage (1) entourée ou alimentée par l'air de combustion, un rideau suspendu dans l'appareil de chauffage (1), une surface extérieure d'un échangeur de chaleur (13) de l'appareil de chauffage (1), une surface extérieure d'un vase d'expansion de l'appareil de chauffage (1), un composant au niveau de l'entrée (15) de l'air de combustion dans le boîtier (12).

8. Appareil de chauffage (1) selon l'une quelconque des revendications précédentes, **caractérisé en ce qu'**au moins un pare-flammes (11) est prévu devant le brûleur (2) dans l'alimentation en air de combustion (3), auquel l'air de combustion traité par l'au moins un dispositif de séparation de particules (5) peut être acheminé.

9. Procédé de fonctionnement d'un appareil de chauffage (1), comprenant au moins les étapes suivantes :
a) alimentation en air de combustion contenant au moins partiellement des particules (23) à un appareil de chauffage,
b) élimination au moins partiellement des particules (23) de l'air de combustion au moyen d'au moins un appareil électrique de charge de particules (9) et/ou d'au moins une surface chargée électriquement de manière passive (10),
c) combustion d'un mélange de combustible et d'air de combustion, dans lequel l'air de combustion est guidé à travers un pare-flammes (11) après l'étape b) et avant l'étape c).

10. Utilisation d'un dispositif de séparation de particules (5) comprenant au moins un appareil de charge électrique de particules (9) et/ou au moins une surface chargée électriquement de manière passive (10) pour réduire la charge en particules d'un flux d'air de combustion d'un appareil de chauffage (1) pour améliorer l'aptitude fonctionnelle d'un pare-flammes (11) de l'appareil de chauffage (1).
